# EUROPÄISCHE PATENTSCHRIFT

(11) **EP 2 226 512 B1**
(45) Veröffentlichungstag und Bekanntmachung des Hinweises auf die Patenterteilung: **20.07.2011**
(21) Anmeldenummer: 09003002.4
(22) Anmeldetag: 03.03.2009
(51) Int. Cl.: F15B 1/08

(54) **Hydrospeicher mit in Reihe geschalteten Speicherunterräumen**
Hydraulic accumulator with accumulator sub-chambers arrayed in a row
Accumulateur hydraulique doté d'espaces d'accumulation montés en série

(43) Veröffentlichungstag der Anmeldung: 08.09.2010
(73) Patentinhaber: Carl Freudenberg KG, 69469 Weinheim (DE)
(72) Erfinder: Hillesheim, Thorsten, 53424 Remagen (DE); Peterschilka, Franz-Josef, 53489 Sinzig (DE); Auen, Stefan, 53424 Remagen (DE); Stubenrauch, Frank, 56075 Koblenz (DE)

(56) Entgegenhaltungen:
- EP-A- 1 496 267
- DE-A1- 3 844 054
- US-A- 3 076 479
- US-A- 6 041 820

## Beschreibung

### Technisches Gebiet

Die Erfindung betrifft einen Hydrospeicher zur Verwendung in Energiespeichersystemen gemäß dem Oberbegriff des Patentanspruchs 1.

### Stand der Technik

Die US-A-6 041 820 offenbart einen Hydrospeicher der genannten Art, welcher zwei Membranen aufweist.

Aus dem Stand der Technik sind Hydrospeicher der eingangs genannten Art bereits bekannt. Die gattungsbildenden Hydrospeicher werden in Hydrosystemen, insbesondere zur Energiespeicherung, verwendet. Bei den genannten Hydrospeichern handelt es sich um Druckbehälter, in deren Aufnahmeräumen ein bestimmtes nutzbares Volumen eines flüssigen Mediums speicherbar ist. Hierbei wird die Kompressibilität eines gasförmigen Mediums genutzt, um das flüssige Medium mit Druck zu beaufschlagen.

Das erste Trennelement teilt den Aufnahmeraum, in welchem das flüssige Medium aufgenommen ist, von einem Speicherraum ab, in welchem ein gasförmiges, kompressibles Medium aufgenommen ist. Der Aufnahmeraum, in welchem das flüssige Medium aufgenommen ist, steht üblicherweise mit einem hydraulischen Kreislauf in Verbindung. Sobald das flüssige Medium unter Druck in den Hydrospeicher hineingepresst wird, wird das gasförmige Medium im Speicherraum komprimiert. Bei einem Druckabfall im hydraulischen Kreislauf kann das komprimierte gasförmige Medium expandieren und das im Aufnahmeraum aufgenommene flüssige Medium an den hydraulischen Kreislauf zurückgeben.

Aus der DE 38 44 054 A1 ist ein Hydrospeicher der eingangs genannten Art bekannt geworden, dessen Trennelement aus zwei Schichten aufgebaut ist. Dabei dient eine Schicht als Kraftaufnahmeschicht und eine zweite als Dichtungsschicht. Des Weiteren ist in einem Speicherraum eine Feder angeordnet, welche das Trennelement gegen den Aufnahmeraum presst und dadurch das flüssige Medium aus dem Hydrospeicher austreibt.

Bei den aus dem Stand der Technik bekannten Hydrospeichern ist nachteilig, dass die Kraft, mit welcher das flüssige Medium aus dem Hydrospeicher ausgetrieben wird, sehr stark vom jeweiligen Expansionsgrad des gasförmigen Mediums abhängt. Nach dem idealen Gasgesetz ist der Druck des gasförmigen Mediums umgekehrt proportional zu dessen Volumen. Aufgrund dieser physikalischen Verhältnisse können die Kräfte, mit welchen ein flüssiges Medium aus dem Aufnahmeraum heraus oder in diesen hinein gepresst wird, stark schwanken.

### Darstellung der Erfindung

Der Erfindung liegt daher die Aufgabe zugrunde, einen Hydrospeicher der eingangs genannten Art derart auszugestalten und weiterzubilden, dass dieser ein flüssiges Medium mit einer möglichst konstanten Abgaberate fördern oder mit einer möglichst konstanten Aufnahmerate speichern kann. Erfindungsgemäß wird die voranstehende Aufgabe durch einen Hydrospeicher mit den Merkmalen des Patentanspruchs 1 gelöst.

Danach ist der eingangs genannte Hydrospeicher dadurch gekennzeichnet, dass die flexible Membran an eine Stützwandung anlegbar ist, die mit dem Grundkörper verbunden ist.

Erfindungsgemäß ist zunächst erkannt worden, dass das Abgabe- oder Aufnahmeverhalten eines Hydrospeichers sehr stark vom Expansionsgrad des gasförmigen Mediums abhängt. Weiter ist erkannt worden, dass insbesondere in Energiespeichersystemen oder hydraulischen Kreisläufen eine möglichst konstante Abgaberate und Aufnahmerate eines flüssigen Mediums erforderlich ist. Schließlich ist erkannt worden, dass durch Kopplung zweier Gasvolumina, welche druckübertragend miteinander verbunden sind, eine Vergleichmäßigung der druckabhängigen Abgaberate und der druckabhängigen Aufnahmerate des flüssigen Mediums realisierbar ist.

Die Speicherunfierräume sind jeweils durch ein zweites Trennelement voneinander im Wesentlichen gasdicht getrennt. Durch diese konkrete Ausgestaltung können die Volumina der gasförmigen Medien in den einzelnen Speicherunterräumen besonders effektiv druck- und kraftübertragend aneinander gekoppelt werden.

Das zweite Trennelement ist als flexible Membran ausgestaltet. Eine solche Membran ist besonders flexibel und nachgiebig.

Die flexible Membran ist an eine Stützwandung anlegbar, die mit dem Grundkörper verbunden ist. Die Stützwandung stabilisiert die flexible Membran und verhindert ein Überdehnen oder gar Reißen der flexiblen Membran.

Folglich ist die eingangs genannte Aufgabe gelöst.

Vor diesem Hintergrund könnten die gasförmigen Medien in den Speicherunterräumen unter unterschiedlichen Drücken stehen. Durch diese konkrete Ausgestaltung ist es möglich, eine Linearisierung der Druck-Abgaberate-Kurve oder der Druck-Aufnahmerate-Kurve in Bezug auf das flüssige Medium zu realisieren.

Das gasförmige Medium in dem ersten Speicherraum, welcher dem Aufnahmeraum zugewandt oder unmittelbar benachbart ist, könnte unter einem geringeren Druck stehen als das gasförmige Medium in dem anderen, zweiten Speicherunterraum. Durch diese konkrete Ausgestaltung kann der dem Aufnahmeraum unmittelbar zugewandte, erste Speicherunterraum einen Druckstoß durch eindringendes flüssiges Medium sanft abfedern. Des Weiteren wird eine Permeation des gasförmigen Mediums aus dem zweiten Speicherunterraum heraus vermieden.

Die Speicherunterräume könnten druckübertragend in Reihe geschaltet sein. Hierdurch ist eine platzsparende Anordnung der Speicherunterräume in einem Grundkörper realisierbar. Mit der platzsparenden Bauweise geht eine Gewichtsersparnis einher. Durch die Reihenschaltung der Speicherunterräume wird ein Sprung in der Druck-Abgaberate-Kurve und der Druck-Aufnahmerate-Kurve vermieden, wenn der Druck im Aufnahmeraum rapide ansteigt oder abfällt.

Zumindest ein Speicherunterraum könnte mit einer Zuleitung verbindbar sein. Durch diese konkrete Ausgestaltung ist der Hydrospeicher mit einer externen Druckquelle verbindbar. Hierdurch kann die Druck-Abgaberate-Kurve oder die Druck-Aufnahmerate-Kurve zusätzlich geglättet werden.

Dabei könnte jedem Speicherunterraum eine eigene Zuleitung zugeordnet sein. Durch diese konkrete Ausgestaltung ist der Hydrospeicher auch in Energiespeichersystemen verwendbar, in denen stark ausgeprägte Druckschwankungen auftreten.

Da eine Permeation des gasförmigen Mediums aus dem zweiten Speicherunterraum durch den angrenzenden ersten Speicherunterraum weitgehend vermieden wird, kann auf eine Zuleitung zu dem zweiten Speicherunterraum aber auch verzichtet werden.

Die Stützwandung könnte gewölbt ausgebildet sein und einen Durchgang aufweisen. Die gewölbte Ausbildung erlaubt ein glattes und materialschonendes Anlegen der flexiblen Membran an die Stützwandung.

Durch den Durchgang kann ein gasförmiges Medium hindurchströmen und auf das erste Trennelement zwischen Speicherraum und Aufnahmeraum effektiv Druck übertragen. Des Weiteren kann der Durchgang quasi als Drossel fungieren und ein zu schnelles Komprimieren oder Expandieren eines gasförmigen Mediums in einem Speicherunterraum verhindern.

Das erste Trennelement könnte als flexible Membran ausgestaltet sein. Flexible Membranen zeichnen sich durch eine reversible Deformierbarkeit aus und können Druckstößen rasch folgen. Die hier beschriebenen flexiblen Membranen sind üblicherweise aus einem Elastomer, insbesondere Gummi, gefertigt.

Das erste Trennelement könnte auch als Metallbalg ausgestaltet sein. Ein Metallbalg zeichnet sich durch eine hohe Stabilität und technische Gasdichtigkeit auch bei hohen Drücken aus. Das erste Trennelement könnte auch als Kolben ausgestaltet sein. Ein Kolben kann sehr definiert im Grundkörper geführt werden.

Der hier beschriebene Hydrospeicher könnte in einem Verfahren zum gleichmäßigen Aufnehmen und Abgeben eines flüssigen Mediums verwendet werden, wobei mehrere gasförmige Medien in Speicherunterräumen unter unterschiedliche Drücke gesetzt werden, wobei die gasförmigen Medien unter Veränderung der Volumina der jeweiligen Speicherunterräume komprimiert oder entspannt werden und wobei die gasförmigen Medien druckübertragend in Reihe geschaltet werden.

Um Wiederholungen in Bezug auf die erfinderische Tätigkeit zu vermeiden, sei auf die Ausführungen zum Hydrospeicher als solchem verwiesen.

Es gibt nun verschiedene Möglichkeiten, die Lehre der vorliegenden Erfindung auf vorteilhafte Weise auszugestalten und weiterzubilden. Dazu ist einerseits auf die nachgeordneten Ansprüche, andererseits auf die nachfolgende Erläuterung eines bevorzugten Ausführungsbeispiels der erfindungsgemäßen Lehre anhand der Zeichnung zu verweisen.

In Verbindung mit der Erläuterung des bevorzugten Ausführungsbeispiels anhand der Zeichnung werden auch im Allgemeinen bevorzugte Ausgestaltungen und Weiterbildungen der Lehre erläutert.

### Kurzbeschreibung der Zeichnung

In der Zeichnung zeigt die einzige
- Fig.: einen Hydrospeicher mit einem Speicherraum, der mindestens zwei voneinander getrennte Speicherunterräume umfasst, die jeweils mit einem gasförmigen Medium befüllt sind.

### Ausführung der Erfindung

In der Zeichnung zeigt die einzige Fig. einen Hydrospeicher zur Verwendung in Energiespeichersystemen, umfassend einen Grundkörper 1, wobei der Grundkörper 1 einen Speicherraum 2 für ein gasförmiges Medium und einen Aufnahmeraum 3 für ein flüssiges Medium aufnimmt, wobei der Speicherraum 2 vom Aufnahmeraum 3 durch ein erstes Trennelement 4 fluiddicht oder flüssigkeitsdicht abgetrennt ist und wobei die Volumina des Speicherraums 2 und des Aufnahmeraums 3 veränderbar sind. Der Speicherraum 2 umfasst mindestens zwei voneinander im Wesentlichen gasdicht getrennte Speicherunterräume 5, 6, die jeweils mit einem gasförmigen Medium befüllt sind.

Der Grundkörper 1 ist zigarrenförmig ausgebildet. Er weist einen länglichen, zylindrischer Abschnitt auf, an den sich beidseitig zwei Kugelkappen 1a, 1b anschließen. Der Grundkörper 1 ist aus Metall, insbesondere einem Nichteisenmetall, gefertigt, kann aber auch aus einem Kunststoff gefertigt sein. Der Grundkörper 1 umschließt die unterschiedlich großen Speicherunterräume 5, 6 und den Aufnahmeraum 3. Der Grundkörper 1 kann statt der Kugelkappen 1 a, 1 b auch flache, hier nicht gezeigte, Deckelelemente aufweisen.

Die gasförmigen Medien in den Speicherunterräumen 5, 6 stehen dabei unter unterschiedlichen Drücken. Des Weiteren weisen die Speicherunterräume 5, 6 unterschiedliche Volumina auf. Der erste Speicherunterraum 5 ist größer als der zweite Speicherunterraum 6.

Das gasförmige Medium in dem ersten Speicherunterraum 5, welcher dem Aufnahmeraum 3 zugewandt ist, steht unter einem geringeren Druck als das gasförmige Medium in dem zweiten Speicheruntenaum 6. Die Speicherunterräume 5 und 6 sind druckübertragend in Reihe geschaltet.

Durch die Veränderung der Volumina der Speicherunterräume 5, 6 wird zugleich auch das Volumen des gesamten Speicherraums 2 sowie das Volumen des Aufnahmeraums 3 verändert.

Dem ersten Speicherunterraum 5 ist eine erste Zuleitung 7 zugeordnet. Dem zweiten Speicherunterraum 6 ist eine weitere, zweite Zuleitung 8 zugeordnet. Die zweite Zuleitung 8 ist optional, da eine Permeation des gasförmigen Mediums aus dem zweiten Speicherunterraum 6 nahezu nicht auftritt. Durch die Zuleitungen 7, 8 sind die Speicherunterräume 5, 6 mit der Atmosphäre oder mit nachgeordneten, hier nicht gezeigten, Aggregaten strömungsverbindbar. Durch die Aggregate können die Drücke in den Speicherunterräumen 5, 6 dynamisch von außen, unabhängig vom Druck im Aufnahmeraum 3, beeinflusst werden.

Die Speicherunterräume 5, 6 sind jeweils durch ein zweites Trennelement 9, nämlich eine flexible Membran, voneinander getrennt Die flexible Membran ist aus Gummi gefertigt und an ihrem Rand mit dem Grundkörper 1 verbunden. Durch die flexible Membran sind die gasförmigen Medien druckübertragend aneinander gekoppelt und in Reihe geschaltet.

Die flexible Membran ist sackartig ausgebildet und an eine Stützwandung 10 anlegbar, die mit dem Grundkörper 1 verbunden ist. Die Stützwandung 10 ist gewölbt ausgebildet und weist einen Durchgang 11 auf. Die Stützwandung 10 ist an der Innenwandung des Grundkörpers 1 angeschweisst. Die Stützwandung 10 ist als Halbkugel ausgebildet, in deren tiefster Stelle der Durchgang 11 eingebracht ist. Die Stützwandung 10 ist dabei in Richtung des Aufnahmeraums 3 konvex gewölbt.

Zwischen der sackartigen, flexiblen Membran und der Stützwandung 10 ist ein Anschlagsraum 5a ausgebildet, in welchem sich die sackartige Membran teilweise auf und ab bewegen kann. Der Anschlagsraum 5a ist ein Teil des ersten Speicherunterraums 5, dessen Volumen durch Bewegungen der flexiblen Membran und des ersten Trennelements 4 veränderbar ist.

Das erste Trennelement 4 ist ebenfalls als flexible Membran aus Gummi ausgestattet. Das erste Trennelement 4 ist ebenfalls sackartig ausgebildet und ragt in den Aufnahmeraum 3 hinein. Beim Eindringen eines flüssigen Mediums aus dem hydraulischen Kreislauf in den Aufnahmeraum 3 durch eine dritte Zuleitung 12 kann das erste Trennelement 4 in Richtung des Speicherraums 2 gepresst werden.

Der Aufnahmeraum 3 ist durch eine dritte Zuleitung 12 an den hydraulischen Kreislauf anschließbar. Durch die dritte Zuleitung 12 wird ein flüssiges Medium 13 in einen hydraulischen Kreislauf eingespeist oder aus diesem aufgenommen. Der Aufnahmeraum 3 weist nur eine einzige Zuleitung 12 auf. Durch die Speicheruntemäume 5, 6. in denen unterschiedliche Drücke herrschen, wird eine linearisierte Fluiddruckkennlinie erzeugt.

Abschießen sei ganz besonders hervorgehoben, dass das zuvor ausgewählte Ausführungsbeispiel lediglich zur Erörterung der erfindungsgemäßen Lehre dient, diese jedoch nicht auf dieses Ausführungsbeispiel einschränkt.

## Patentansprüche

1. Hydrospeicher zur Verwendung in Energiespeichersystemen, umfassend einen Grundkörper (1), wobei der Grundkörper (1) einen Speicherraum (2) für ein gasförmiges Medium und einen Aufnahmeraum (3) für ein flüssiges Medium aufnimmt, wobei der Speicherraum (2) vom Aufnahmeraum (3) durch ein erstes Trennelement (4) abgetrennt ist, wobei die Volumina des Speicherraums (2) und des Aufnahmeraums (3) veränderbar sind, wobei der Speicherraum (2) mindestens zwei voneinander getrennte Speicherunterräume (5, 6) umfasst, die jeweils mit einem gasförmigen Medium befüllt sind, wobei die Speicherunterräume (5, 6) jeweils durch ein zweites Trennelement (9) voneinander getrennt sind und wobei das zweite Trennelement (9) als flexible Membran ausgestaltet ist,
**dadurch gekennzeichnet, dass** die flexible Membran an eine Stützwandung (10) anlegbar ist, die mit dem Grundkörper (1) verbunden ist.

2. Hydrospeicher nach Anspruch 1, **dadurch gekennzeichnet, dass** die gasförmigen Medien in den Speicherunterräumen (5, 6) unter unterschiedlichen Drücken stehen.

3. Hydrospeicher nach Anspruch 2, **dadurch gekennzeichnet, dass** das gasförmige Medium in dem ersten Speicherunterraum (5), welcher dem Aufnahmeraum (3) zugewandt ist, unter einem geringeren Druck steht als das gasförmige Medium in dem zweiten Speicherunterraum (6).

4. Hydrospeicher nach einem der Ansprüche 1 bis 3, **dadurch gekennzeichnet, dass** die Speicherunterräume (5, 6) druckübertragend in Reihe geschaltet sind.

5. Hydrospeicher nach einem der Ansprüche 1 bis 4, **dadurch gekennzeichnet, dass** zumindest ein Speicherunterraum (5, 6) mit einer Zuleitung (7, 8) verbindbar ist.

6. Hydrospeicher nach Anspruch 5, **dadurch gekennzeichnet, dass** jedem Speicheruntemaum (5, 6) eine eigene Zuleitung (7, 8) zugeordnet ist.

7. Hydrospeicher nach einem der Ansprüche 1 bis 6, **dadurch gekennzeichnet, dass** die Stützwandung (10) gewölbt ausgebildet ist und einen Durchgang (11) aufweist.

8. Hydrospeicher nach einem der Ansprüche 1 bis 7, **dadurch gekennzeichnet, dass** das erste Trennelement (4) als flexible Membran ausgestaltet ist.

9. Hydrospeicher nach einem der Ansprüche 1 bis 7, **dadurch gekennzeichnet, dass** das erste Trennelement (4) als Kolben oder Metallbalg ausgestaltet ist.

10. Verfahren zum gleichmäßigen Aufnehmen und Abgeben eines flüssigen Mediums unter Verwendung eines Hydrospeichers nach einem der voranstehenden Ansprüche, wobei mehrere gasförmige Medien in Speicherunterräumen (5, 6) unter unterschiedliche Drücke gesetzt werden, wobei die gasförmigen Medien unter Veränderung der Volumina der jeweiligen Speicherunterräume (5, 6) komprimiert oder entspannt werden und wobei die gasförmigen Medien druckübertragend in Reihe geschaltet werden.

## Claims

1. Hydraulic accumulator for use in energy accumulator systems, comprising a basis body (1), the basis body (1) accommodating an accumulator space (2) for a gaseous medium and a reception space (3) for a liquid medium, the accumulator space (2) being separated from the reception space (3) by a first separation element (4), the volumes of the accumulator space (2) and of the reception space (3) being variable, the accumulator space (2) comprising at least two accumulator subspaces (5, 6) which are separated from one another and are in each case filled with a gaseous medium, the accumulator subspaces (5, 6) in each case being separated from one another by a second separation element (9), and the second separation element (9) being configured as a flexible diaphragm, **characterized in that** the flexible diaphragm can be brought to bear against a supporting wall (10) which is connected to the basis body (1).

2. Hydraulic accumulator according to Claim 1, **characterized in that** the gaseous media in the accumulator subspaces (5, 6) are under different pressures.

3. Hydraulic accumulator according to Claim 2, **characterized in that** the gaseous medium in the first accumulator subspace (5) which faces the reception space (3) is under a lower pressure than the gaseous medium in the second accumulator subspace (6).

4. Hydraulic accumulator according to one of Claims 1 to 3, **characterized in that** the accumulator subspaces (5, 6) are connected in series in a pressure-transmitting manner.

5. Hydraulic accumulator according to one of Claims 1 to 4, **characterized in that** at least one accumulator subspace (5, 6) is connectable to a feed line (7, 8).

6. Hydraulic accumulator according to Claim 5, **characterized in that** each accumulator subspace (5, 6) is assigned a dedicated feed line (7, 8).

7. Hydraulic accumulator according to one of Claims 1 to 6, **characterized in that** the supporting wall (10) is of curved design and has a passage (11).

8. Hydraulic accumulator according to one of Claims 1 to 7, **characterized in that** the first separation element (4) is configured as a flexible diaphragm.

9. Hydraulic accumulator according to one of Claims 1 to 7, **characterized in that** the first separation element (4) is configured as a piston or metal bellows.

10. Method for the uniform reception and discharge of a liquid medium, using a hydraulic accumulator according to one of the preceding claims, a plurality of gaseous media being put under different pressures in accumulator subspaces (5, 6), the gaseous media being compressed or expanded by a variation in the volumes of the respective accumulator subspaces (5, 6), and the gaseous media being connected in series in a pressure-transmitting manner.

## Revendications

1. Accumulateur hydraulique à utiliser dans des systèmes d'accumulation d'énergie, comprenant un corps de base (1), dans lequel le corps de base (1) contient une chambre d'accumulation (2) pour un fluide gazeux et une chambre de réception (3) pour un fluide liquide, dans lequel la chambre d'accumulation (2) est séparée de la chambre de réception (3) par un premier élément de séparation (4), dans lequel les volumes de la chambre d'accumulation (2) et de la chambre de réception (3) sont variables, dans lequel la chambre d'accumulation (2) comprend au moins deux espaces d'accumulation (5, 6) séparés l'un de l'autre, qui sont respectivement remplis d'un fluide gazeux, dans lequel les espaces d'accumulation (5, 6) sont chaque fois séparés l'un de l'autre par un deuxième élément de séparation (9), et dans lequel le deuxième élément de séparation (9) se présente sous la forme d'une membrane flexible, **caractérisé en ce que** la membrane flexible peut être appliquée sur une paroi de support (10), qui est reliée au corps de base (1).

2. Accumulateur hydraulique selon la revendication 1, **caractérisé en ce que** les fluides gazeux se trouvent sous des pressions différentes dans les espaces d'accumulation (5, 6).

3. Accumulateur hydraulique selon la revendication 2, **caractérisé en ce que** le fluide gazeux dans le premier espace d'accumulation (5), qui est tourné vers la chambre de réception (3) se trouve sous une pression plus faible que le fluide gazeux dans le deuxième espace d'accumulation (6).

4. Accumulateur hydraulique selon l'une quelconque des revendications 1 à 3, **caractérisé en ce que** les espaces d'accumulation (5, 6) sont montés en série de façon à transmettre la pression.

5. Accumulateur hydraulique selon l'une quelconque des revendications 1 à 4, **caractérisé en ce qu'**au moins un espace d'accumulation (5, 6) peut être raccordé à une conduite d'alimentation (7, 8).

6. Accumulateur hydraulique selon la revendication 5, **caractérisé en ce qu'**une conduite d'alimentation propre (7, 8) est associée à chaque espace d'accumulation (5, 6).

7. Accumulateur hydraulique selon l'une quelconque des revendications 1 à 6, **caractérisé en ce que** la paroi de support (10) est de forme bombée et présente un passage (11).

8. Accumulateur hydraulique selon l'une quelconque des revendications 1 à 7, **caractérisé en ce que** le premier élément de séparation (4) est réalisé sous la forme d'une membrane flexible.

9. Accumulateur hydraulique selon l'une quelconque des revendications 1 à 7, **caractérisé en ce que** le premier élément de séparation (4) est réalisé sous la forme d'un piston ou d'un soufflet métallique.

10. Procédé pour la réception et la distribution uniforme d'un fluide liquide avec utilisation d'un accumulateur hydraulique selon l'une quelconque des revendications précédentes, dans lequel on place plusieurs fluides gazeux sous des pressions différentes dans des espaces d'accumulation (5, 6), dans lequel on comprime ou on détend les fluides gazeux en faisant varier les volumes des espaces d'accumulation respectifs (5, 6), et dans lequel on monte les fluides gazeux en série de façon à transmettre la pression.
